# EUROPÄISCHE PATENTSCHRIFT

(11) **EP 4 480 653 B1**
(45) Veröffentlichungstag und Bekanntmachung des Hinweises auf die Patenterteilung: **31.12.2025**
(21) Anmeldenummer: 24171808.9
(22) Anmeldetag: 23.04.2024
(51) Int. Cl.: B27D 1/08

(54) **VERFAHREN ZUM BESCHICHTEN EINER SCHUBKASTENZARGE AUS METALL MIT FURNIER**
METHOD FOR COATING A METAL DRAWER FRAME WITH VENEER
PROCÉDÉ DE REVÊTEMENT D'UN CHÂSSIS DE TIROIR EN MÉTAL AVEC DU PLACAGE

(30) Priorität: 20.06.2023 DE 102023116115; 29.08.2023 DE 102023003529
(43) Veröffentlichungstag der Anmeldung: 25.12.2024
(73) Patentinhaber: Ferdinand Köhler GmbH, 36157 Ebersburg (DE)
(72) Erfinder: Köhler, Wolfgang, 36157 Ebersburg (DE)
(74) Vertreter: Kesselhut, Wolf

(56) Entgegenhaltungen:
- DE-U1- 202013 011 564
- GB-A- 141 202

## Beschreibung

Die Erfindung betrifft ein Verfahren zum Beschichten einer Schubkastenzarge aus Metall mit Furnier gemäß dem Oberbegriff von Anspruch 1.

Aus dem Stand der Technik ist es bekannt, in Möbeln, insbesondere Küchenmöbeln und Büromöbeln, Schubladen oder Schubkästen einzusetzen, die aus Kostengründen nicht aus Massivholz gefertigt sind, sondern seitliche sowie auch rückseitige Stahlzargen verwenden, welche mit dem Front- und Rückenteil durch Schraubverbindungen oder Steckverbindungen verbunden sind und den Grundkörper des Schubkastens bilden. Diese Stahlzargensysteme werden häufig in automatisierten Montageprozessen in der Küchenmöbelindustrie vormontiert und dann in die Küchenkörpusse eingesetzt.

Für das obere Preissegment werden jedoch zunehmend höherwertige Lösungen nachgefragt, insbesondere Holzschubkästen, deren Fertigung gegenüber den Stahlzargensystemen eine erheblich aufwendigere Logistik mit sich bringt. Zudem erfordern die Holzschubkästen den Einsatz von technisch anders ausgestalteten Führungssystemen, so dass sich aufgrund der damit einhergehenden Konstruktionsänderungen und dem deutlich höheren Montageaufwand beim Zusammenbau der Holzschubkästen erhebliche Kostennachteile ergeben.

Es werden daher immer wieder Holzschubkastensysteme entwickelt, die eine gewisse Kompatibilität mit bestimmten Stahlzargen haben und dadurch einfacher als klassische Massivholzschubkästen in die industriellen Abläufe der Küchenmöbelfertigung integriert werden können. Die derzeit auf dem Markt erhältlichen Systeme werden diesem Anspruch aber nur begrenzt gerecht, weil die Funktionalität der Stahlzargen mit einer Holz- oder Holzwerkstoffzarge kaum erreicht werden kann.

Aus der DE 202013 011 U1, welche den Oberbegriff des Anspruches 1 offenbart, ist ein Verfahren zum Verkleiden von Möbelkomponenten, wie beispielsweise Metall-Zargen von Schubladen bekannt, bei welchem Furnier an einer definierten Stele auf den Grundkörper der Möbelkomponente mit Hilfe von Klebestreifen befestigt wird. Das Dokument gibt keinen Hinweis darauf, ein vorgefertigtes Ummantelungsteil aus Furnier mit einem Rückenabschnitt und zwei sich von diesem im Wesentlichen parallel zueinander weg erstreckenden Seitenabschnitten, die auf ihren Innenseiten mit einem thermisch nachvernetzbaren Schmelzklebstoff beschichtet sind, auf die zu beschichtende Zarge aufzusetzen und den Klebstoff durch die Zufuhr von Wärme zunächst anzuschmelzen und dann thermisch zu vernetzen.

Weiterhin ist aus der GB 141 202 ein Verfahren zum Beschichten von Objekten mit Furnier bekannt, bei dem das mit Klebstoff beschichtete Furnier und das mit diesem zu beschichtende Objekt gemeinsam mit Hilfe von Schraubzwingen gegen die Außenseite einer im Querschnitt kastenförmigen Box gepresst werden, deren hohler Innenraum mit eingeleitetem Heißdampf beaufschlagt wird, um die Außenflächen der Box zu erwärmen. Das Dokument gibt ebenfalls keinen Hinweis die Beschichtung einer Metallzarge für eine Schublade mit Furnier, bei dem ein vorgefertigtes, um Querschnitt U-förmiges Ummantelungsteil auf die Zarge aufgesetzt und mit Hilfe eines auf die Innenflächen des Ummantelungsteils aufgebrachten, thermisch endvernetzbaren Schmelzklebstoffs mit der Zarge verbunden wird.

Demgemäß ist es eine Aufgabe der vorliegenden Erfindung, ein Verfahren zu schaffen, mit welchem sich industriell gefertigte Stahlzargen-Schubkastensysteme mit einem geringen Aufwand unter Beibehaltung ihrer produktionstechnischen Vorteile in der Weise so umgestalten lassen, dass ihr äußeres Erscheinungsbild dem eines Holzschubkastens entspricht.

Diese Aufgabe wird erfindungsgemäß durch ein Verfahren mit den Merkmalen von Anspruch 1 gelöst.

Eine weitere Aufgabe der Erfindung besteht darin, ein Ummantelungsteil und dessen Verwendung bereit zu stellen, mit denen sich die Zargen, insbesondere Metallzargen eines Stahlzargen-Schubkastensystems, mit geringem Aufwand von ihrem optischen Aussehen her an Zargen eines Holz-Schubkastens anpassen lassen.

Diese Aufgabe wird erfindungsgemäß durch eine Ummantelungsteil sowie eine Verwendung desselben mit den Merkmalen von Anspruch 14 und 15 gelöst.

Nach der Erfindung umfasst das erfindungsgemäße Verfahren die folgenden Verfahrensschritte:
- Bereitstellen eines langgestreckten, im Querschnitt U-förmigen Ummantelungsteils mit einem Rückenabschnitt, der eine der Breite der oberen Längskante der Zarge entsprechende Breite besitzt, und zwei sich von diesem aus im Wesentlichen parallel zueinander weg erstreckenden Seitenabschnitten aus Furnier, die eine im Wesentlichen der Höhe der Zarge entsprechende Höhe und eine der Länge der Zarge entsprechende Länge aufweisen, wobei die einander zugewandten Innenflächen der Seitenabschnitte einen sich zumindest über einen Teil der Höhe eines jeden Seitenabschnitts erstreckenden Klebeabschnitt mit einem thermisch nachvernetzbaren Klebstoff und optional einen zwischen dem Klebeabschnitt und dem Rückenabschnitt angeordneten klebstofffreien Übergangsabschnitt aufweisen,
- Aufbringen von weiterem Klebstoff, insbesondere von Flüssigklebstoff, einem durch Wärme reaktivierbaren und/oder einem thermisch nachvernetzbaren Klebstoff, auf die obere Längskante der Zarge oder auf die Innenseite des Rückenabschnitts des Ummantelungsteils,
- Aufspreizen der freien Enden der Seitenabschnitte des Ummantelungsteils,
- Aufsetzen des aufgespreizten Ummantelungsteils auf die obere Längskante der Zarge,
- Bewegen der freien Enden der Seitenabschnitte des Ummantelungsteils aufeinander zu, derart, dass die Klebeabschnitte auf den Innenflächen des ersten und zweiten Seitenabschnitts an der Außenfläche der Zarge anliegen, und
- Aushärten des thermisch nachvernetzbaren Klebstoffs in den Klebeabschnitten durch Erwärmen der Zarge.

Die mit Hilfe des erfindungsgemäßen Verfahrens gefertigten Schubkästen, bzw. Schubläden besitzen den Vorteil, dass diese eine optisch sehr ansprechende Echtholz-Anmutung aufweisen, und die damit hergestellten Schubladen von den Benutzern im Gegensatz zu ausdruckslosen, einfarbigen Stahlzargen, als besonders wertige Holzschubladen empfunden werden.

Ein weiterer Vorteil der erfindungsgemäßen Lösung ist darin zu sehen, dass die mit Furnier beschichteten Schubkastensysteme in der für Stahlzargen-Schubkastensysteme üblichen Weise kostengünstig und mit hoher Fertigungsgeschwindigkeit mit den in der Industrie vorhanden Anlagen montiert werden können.

Hierbei liegt der Vorteil des erfindungsgemäßen Verfahrens im Fertigungsprozess selbst, da die bekannten Stahlzargen mit den klassischen Methoden des Furnierens nicht ummantelt werden können.

Bei den Seitenteilen/Zargen handelt es sich um Stahlblechkonstruktionen, in die funktionale Elemente integriert sind. Dadurch wird beispielsweise ein einfaches Aufschnappen der FrontBlende, sowie eine Höhen-, Seiten- und Neigungsverstellung und eine einfache Montage des Schubkastens nach der Beschichtung mit dem Ummantelungsteil ermöglicht.

Gemäß der Erfindung werden geeignete Beschichtungsmaterialien wie z.B. Holzfurniere oder auch Bezugsmaterialien wie Leder, Linoleum, und Laminate, mit welchem die Zarge beschichtet werden soll, bevorzugt als Balg oder Rollenware mit einem Klebesubstrat beschichtet, beispielsweise mit einem doppelseitigen Klebefilm, dessen außenliegende Klebefläche nach dem Aufkleben in bekannter Weise durch eine abziehbare Schutzfolie abgedeckt ist. Bei einer besonders bevorzugten Ausführungsform des Verfahrens erfolgt die Beschichtung der Holzfurniere vollflächig mit einem thermisch nachvernetzbaren Schmelzklebstoff, der beispielsweise eine Schmelztemperatur von bevorzugt 50°C besitzt und der durch Erwärmen auf eine Vernetzungstemperatur von bevorzugt 70°C thermisch nachvernetzbar ist. Ein solcher Schmelzklebstoff in Form eines doppelseitig hitzeaktivierbaren Klebefilms wird beispielsweise von der Firma Lohmann GmbH &Co. KG, D-56504 Neuwied unter der Produktbezeichnung "DuploTEC 12223 SBF LTC" vertrieben.

Der thermisch nachvernetzbare Schmelzklebstoff kann hierzu beispielsweise auf eine Temperatur oberhalb der Verflüssigungstemperatur und unterhalb der Vernetzungstemperatur erwärmt werden und dann im verflüssigten Zustand (und noch nicht endvernetzten Zustand) z.B. über bekannte Auftragswalzen vollflächig auf das bandförmige Furniermaterial, bzw. die Furnierteile aufgebracht werden, so dass nach dem Abkühlen ein nicht klebendes (trockenes) Furnierteil entsteht, welches gewünschten Falls wieder zu einem Wickel aufgerollt werden kann. Das nicht klebende Furnierteil kann danach ebenfalls auf sehr einfache Weise mit geringem Aufwand in herkömmlichen Bearbeitungsstationen für Furnierteile weiterverarbeitet werden, um z.B. durch Stanzen und Schneiden die für die Herstellung der beschichteten Zarge erforderlichen Zuschnitte mit den individuell eingebrachten Ausschnitten maßgenau zu erzeugen.

Alternativ kann der zuvor beschriebene Schmelzklebstoff als trockene Folienlage mit einer gewünschten Dicke auf das bevorzugt bandförmige Furniermaterial oder alternativ die bereits zugeschnittenen Furnierteile aufgelegt und durch Erwärmen auf eine Temperatur oberhalb der Schmelztemperatur und unterhalb der Vernetzungstemperatur angeschmolzen und im Anschluss daran wieder abgekühlt werden, um das Furnierteil mit dem thermisch nachvernetzbaren Klebstoff zu verbinden, bzw. insbesondere vollflächig mit diesem zu beschichten. Hierzu besitzt der Schmelzklebstoff die Eigenschaft, dass die Schmelztemperatur und die Vernetzungstemperatur wenigstens ca. 5 °C, bevorzugt jedoch wenigstens ca. 10°C und besonders bevorzugt ca. 20°C auseinanderliegen.

Alternativ kann der Klebefilm in den Klebeabschnitten eine wärmehärtende PU-Folie umfassen, die einen thermisch nachvernetzbaren Klebstoff in Folienform mit einer Dicke von z.B. 0,05mm enthält und bevorzugt mit einem Trennpapier auf eine Rolle aufgewickelt ist, ähnlich einem doppelseitigen Klebeband. Eine solche wärmehärtende PU-Folie wird beispielsweise unter der Markenbezeichnung "DuploTec 12223 SBF LTC" von der Firma Lohmann GmbH & Co. KG in Neuwied, Deutschland vertrieben.

Diese PU-Folie wird zunächst mit einer relativ niedrigen Temperatur von z.B. 50°C auf das Furnier aufkaschiert, ähnlich wie ein doppelseitiges Klebeband. Danach wird das Ummantelungsteil in nachfolgend noch näher beschriebener Weise verleimt und nach Aufspreizen der Seitenteile auf die Metallzarge aufgezogen. Nach dem Aufziehen wird die Metallzarge in einem Ofen oder alternativ für z.B. ca. 1 Minute induktiv auf bevorzugt ca. 90° erwärmt und dabei das Ummantelungsteil angepresst. Durch die Erwärmung wird der thermisch nachvernetzbare Klebstoff der Schmelzklebefolie über die Vernetzungstemperatur erwärmt und die Vernetzungsreaktion gestartet. Wie die Anmelderin gefunden hat, ist die dadurch erzielbare Festigkeit und Langzeitbeständigkeit deutlich höher als bei bekannten doppelseitigen Klebebändern, deren Acrylat-Klebefilme bekannter Maßen einen "kalten Fluss" aufweisen, der bei extremen und längerfristigen Klimaschwankungen zum Lösen der Klebefugen führen kann.

Alternativ zur Verwendung der wärmevernetzenden PU-Klebefolie kann auch ein Flüssigklebstoff bevorzugt in Form einer thermisch nachvernetzbaren PU-Dispersion oder ein ähnlicher Nasskleber zum Einsatz kommen.

Der Flüssigklebstoff wird bevorzugt auf die Innenseite des fertige bearbeiteten Ummantelungsteils über Düsen aufgespritzt, oder alternativ über Rollen aufgerollt und durch Lufteinwirkung z.B. 30 min getrocknet. Anschließend wird das Ummantelungsteil mit der getrockneten Klebstoffschicht innerhalb von ca. 4 Std. auf die Metallzarge aufgebracht. Die Aktivierung des getrockneten Flüssigklebstoffs erfolgt dann ähnlich wie bei der wärmehärtenden Folie durch Erwärmen der Zarge mit dem aufgesetzten Ummantelungsteil, bevorzugt in einem Ofen oder alternativ durch die induktive Erwärmung der Metallzarge auf eine Temperatur, die die Vernetzungsreaktion und damit die vollständige Nachvernetzung des Klebstoffs auslöst. Diese liegt beispielsweise bei dem zuvor genannten PU-Dispersionsklebstoff mit der Markenbezeichnung "JOWAPUR", der von der Fa. JOWAT in Detmold, Deutschland vertrieben wird, bei ca. 80°C. Durch den Einsatz eines durch Lufteinwirkung trocknenden, und durch Erwärmen auf eine Vernetzungstemperatur von z.B. 80 °C thermisch nachvernetzenden flüssigen PU-Dispersionsklebstoffs kann das Vorsehen von klebstofffreien Bereichen, wie sie bei der Beschichtung mit einem herkömmlichen Flüssig Klebstoff erforderlich sind, entfallen, da beim Spritzen des flüssigen Klebstoffs das Ummantelungsteil innen vollständig beschichtet wird. Hierdurch wird der Fertigungsprozess in vorteilhafter Weise vereinfacht.

Vorzugsweise werden als Beschichtungsmaterial, Furniere, insbesondere aus Holz, verwendet, die bereits eine weitgehend fertige Oberfläche besitzen und als Rollenware bereitgestellt werden. Bei Furnieren ist hierfür bevorzugt die Verwendung von vlieskaschierter und geschliffener sowie grundierter und/oder lackierter Ware vorteilhaft.

In einem nächsten Schritt werden aus der Rohware passgenaue Zuschnitte für die Beschichtung erzeugt, z.B. durch Stanzen, Fräsen Sägen sowie auch Laser- oder Wasserstrahlschneiden, die die Außenabmessungen der jeweiligen Außenfläche der zu verkleidendem Zarge besitzen, und in die ebenfalls die benötigten Öffnungen eingebracht werden, welche nach dem Verkleiden der Zarge einen Zugang zu den in dieser geformten Ausnehmungen, insbesondere für Verschraubungen, bereit stellen.

Die vorgefertigten Einzelteile werden danach zu einem kompletten passgenauen Ummantelungsteil zusammengefügt, was bevorzugt durch Verleimen mit einer dünnen Holzleiste an der Oberkante erfolgt, um die Stabilität zu erhöhen und ein Überschleifen zu ermöglichen.

Bei einer Ausführungsform der Erfindung, wird das Ummantelungsteil dadurch erstellt, dass auf das erste und zweite streifenförmige Furnierteil, welches jeweils nach dem Beschnitt eine geradlinige Oberkante und Unterkante sowie eine der Außenfläche der Zarge zugewandte Innenfläche aufweist, eine Klebstofflage des thermisch nachvernetzbaren Klebstoffs in der zuvor beschriebenen Weise aufgebracht wird, sodass der jeweilige Klebeabschnitt und optional ein zwischen der Oberkante des jeweiligen Furnierteils und dem ersten Klebeabschnitt angeordneter klebstofffreier Übergangsabschnitt entstehen. Die Seitenabschnitte der so erstellten ersten und zweiten Furnierteile werden im Anschluss daran im Bereich der jeweiligen geradlinigen Oberkanten derselben mit den parallelen Seitenflächen eines bereitgestellten leistenförmigen Rückenelements zu dem Ummantelungsteil verklebt.

Bei der bevorzugten Ausführungsform der Erfindung, bei der die beiden Furnierteile vollflächig mit dem in der zuvor beschriebenen Weise aufgebrachten thermisch nachvernetzbaren Schmelzklebstoff beschichtet sind, werden das jeweilige erste und zweite Furnierteil im Bereich der jeweiligen geradlinigen Oberkanten mit den parallelen Seitenflächen des leistenförmigen Rückenelements durch Anlegen der beiden parallel zueinander verlaufenden Furnierteile und Anpressen derselben im Bereich der geradlinigen Oberkanten gegen die parallelen Seitenflächen des leistenförmigen Rückenelements unter gleichzeitiger Erwärmung des ersten und zweiten Furnierteils auf eine Temperatur oberhalb der Vernetzungstemperatur verbunden. Hierbei wird die Wärmeenergie bevorzugt ausschließlich im Bereich des leistenförmigen Rückenelements, insbesondere im Bereich der parallelen Seitenflächen des leistenförmigen Rückenelements eingebracht, sodass der thermisch nachvernetzbare Schmelzklebstoff ausschließlich in diesem Bereich aushärtet und die beiden Furnierteile mit dem leistenförmigen Rückenelement zum Ummantelungsteil verbindet.

Bevorzugt werden die beiden parallel zueinander verlaufenden Furnierteile hierzu durch zwei einander gegenüberliegende beheizte Andruckleisten gegen die parallelen Seitenflächen des leistenförmigen Rückenelements gepresst, die z.B. durch Pneumatikzylinder mit dem erforderlichen Pressdruck beaufschlagt werden.

Die beiden Furnierteile des so erzeugten Ummantelungsteil besitzen dadurch einander gegenüberliegende, mit dem nachvernetztbaren Schmelzklebstoff beschichtete Innenflächen, in denen der Schmelzklebstoff zwar nicht mehr flüssig, jedoch in vorteilhafter Weise noch nicht endvernetzt ist.

Optional besteht die Möglichkeit, das Ummantelungsteil durch Einbringen von V-förmigen Nuten entlang der oberen beiden Längskanten des Ummantelungsteils auf der Seite, welche im fertigen Ummantelungsteil die an der Außenseite der Zarge anliegenden Innenflächen bildet, und Umfalzen der beiden Seitenabschnitte des Zuschnitts, welche die Schenkel des im Querschnitt U-förmigen Ummantelungsteils bilden, in orthogonaler Richtung zu der Ebene des Zuschnitts, zu formen.

Durch die Verwendung von ca. 1-3 mm starken Holzleisten, die insbesondere zwischen den beiden V-förmigen Nuten auf das Furnier aufgeklebt sein können, oder von Furnieren, die an der Oberkante, d.h. dem Rücken des Ummantelungsteils, mehrfach verleimt sind, ergeben sich in vorteilhafter Weise stark belastbare Längskanten, ähnlich Massivholz-Anleimern an Tischplatten. Hierbei ist es von Vorteil, wenn vor oder nach dem Umfalzen der Seitenabschnitte Klebstoff in die V-förmigen Nuten eingebracht wird, welcher nach dem Aushärten dafür sorgt, das die Seitenabschnitte ihre orthogonale Stellung relativ zum Rückenabschnitt behalten.

Danach kann das Ummantelungsteil endbearbeitet werden, z.B. durch Fräsen und Schleifen, was bevorzugt vorwiegend an der Oberkante erfolgt. Die außenliegenden Sicht-Flächen des Ummantelungsteils werden dabei bevorzugt schon vorab weitgehend oberflächenfertig vorgerichtet, so dass diese keine Überarbeitung mehr benötigen.

Weiterhin kann es optional vorgesehen sein, dass die Oberfläche des Ummantelungsteils abhängig vom Rohmaterial in einem weiteren Schritt veredelt wird, z.B. durch Lackieren.

Das fertige Ummantelungsteil wird danach auf die Schubkastenzarge aufgebracht. Dazu werden die Schutzfolien sofern diese eingesetzt werden, entfernt und die Seitenflanken z.B. durch Vakuumsauger geöffnet, die an den Seitenabschnitten angreifen und diese V-förmig auseinanderspreizen.

Bei der bevorzugten Ausführungsform der Erfindung erfolgt auf der Oberkante der Zarge vor dem Aufsetzen des Ummantelungsteils auf die Zarge ein Auftrag eines weiteren Klebstoffs, insbesondere von flüssigem Klebstoff, da ein Klebefilm in diesem Bereich das Aufbringen erschweren würde. Dieser weitere Klebstoff ist besonders bevorzugt ebenfalls ein durch Wärme nachvernetzbarer Flüssigklebstoff, der bevorzugt im Wesentlichen dieselbe Schmelztemperatur und Vernetzungstemperatur wie der thermisch nachvernetzbare Schmelzklebstoff besitzt, der auf die Innenflächen des ersten und zweiten Furnierteils als bahnförmiges Material in einer der zuvor beschriebenen Weisen aufgebracht, bzw. als PU-Dispersionsklebstoff aufgesprüht wird, sei es nun vollflächig oder optional unter Freilassung eines klebstofffreien Übergangsabschnitts.

Alternativ besteht die Möglichkeit, das Ummantelungsteil mit dem Rücken nach unten anzuordnen, durch die Vakuumsauger aufzuspreizen, den weiteren Klebstoff von oben auf die Innenfläche des Rückenabschnitts aufzutragen, und dann die Zarge auch von oben her in das Ummantelungsteil einzusetzen.

An Stelle eines doppelseitigen Klebefilms kann auch ein reaktvierbarer Klebstoff aufgetragen werden, z.B. ein Schmelzkleber, der entweder heiß montiert wird oder nach dem Aufsetzen des Ummantelungsteils auf die Zarge mit Wärme reaktiviert, bzw. in der zuvor beschriebenen Weise thermisch nachvernetzt wird.

Alternativ ist auch eine klassische Nassverleimung denkbar. Im Gegensatz zur Verwendung von einem Klebefilm oder von einem thermisch nachvernetzbaren, bzw. reaktivierbaren Klebstoff und weiteren Klebstoff ist bei dieser Ausführungsform des Verfahrens das Aufbringen eines notwendigen Pressdrucks erforderlich, der eine entsprechend stabil ausgeführte Zarge erfordert.

Die Erfindung wird nachfolgend mit Bezug auf die Zeichnungen anhand von bevorzugten Ausführungsformen der Erfindung beschrieben.

In den Zeichnungen zeigen:
- Fig. 1: eine schematische Darstellung zweier streifenförmiger Furnierteile mit jeweils einem durch Stanzen geformten Seitenabschnitt, auf den doppelseitiges Klebeband zur Bereitstellung der ersten und zweiten Klebeabschnitte aufgebracht wird,
- Fig. 2: eine schematische räumliche Darstellung eines erfindungsgemäßen Ummantelungsteils vor dem Verleimen der Seitenabschnitte mit dem Rückenabschnitt,
- Fig. 3: eine schematische räumliche Darstellung des fertig verklebten Ummantelungsteils von Fig. 2 beim Überschleifen,
- Fig. 4: eine schematische räumliche Darstellung eines fertig verklebten Ummantelungsteils beim Aufsprühen eines farbgebenden oder imprägnierenden Beschichtungsmaterials,
- Fig. 5: eine Frontansicht des durch Sauger aufgespreizten Ummantelungsteils vor dem Aufsetzen auf eine zu beschichtende, bzw. zu verkleidende Schubkastenzarge,
- Fig. 6: eine räumliche Darstellung einer fertig beschichteten Schubkastenzarge, und
- Fig. 7: eine räumliche Darstellung einer weiteren Ausführungsform der Erfindung, bei der das Ummantelungsteil aus einem zusammenhängenden einzelnen streifenförmigen Furnierteil geformt wird, in welches zwei V-förmige Nuten eingebracht sind, entlang von denen die Seitenabschnitte in orthogonaler Richtung zur Ebene des Furnierteils gefalzt werden.

Wie in den Figuren 1 bis 7 gezeigt ist, wird zur Beschichtung einer in Fig. 5 und 6 dargestellten Schubkastenzarge 1, die bevorzugt eine Metallzarge ist, mit Furnier 2, zunächst ein langgestrecktes, im Querschnitt U-förmiges Ummantelungsteil 4 bereitgestellt, welches z.B. in der Endform in Fig. 4 gezeigt ist. Dieses besitzt einen Rückenabschnitt 4.r, der eine der Breite B der oberen Längskante 1.r der Zarge 1 entsprechende Breite b aufweist, und zwei sich von diesem aus im Wesentlichen parallel zueinander im rechten Winkel weg erstreckende Seitenabschnitte 4.1, 4.2 aus Furnier 2 besitzt. Die Seitenabschnitte 4.1, 4.2, weisen jeweils eine im Wesentlichen der Höhe H der zu beschichtenden oder zu verkleidenden Zarge 1 entsprechende Höhe h und eine der Länge L der Zarge 1 entsprechende Länge 1 auf.

Wie in den Figs. 2, 4 und 5 erkennbar ist, sind die einander zugewandten Innenflächen 4.1i, 4.2i der Seitenabschnitte 4.1, 4.2 mit einem Klebeabschnitt 6.1, 6.2 versehen, der sich zumindest über einen Teil der Höhe h eines jeden Seitenabschnitts 4.1, 4.2 erstreckt. Die beiden Seitenabschnitte 4.1, 4.2 weisen bei der dargestellten Ausführungsform weiterhin jeweils einen optionalen, zwischen dem Klebeabschnitt 6.1, 6.2 und dem Rückenabschnitt 4.r angeordneten klebstofffreien Übergangsabschnitt 8.1, 8.2 auf, wie dies in Fig. 1 und 2 gezeigt ist.

Um das Ummantelungsteil 4 auf der zu beschichtenden Zarge 1 zu befestigen, wird auf die obere Längskante 1.r der Zarge 1 oder auf die Innenseite 4.ri des Rückenabschnitts 4.r des Ummantelungsteils 4 Klebstoff 10, insbesondere Flüssigklebstoff, ein durch Wärme reaktivierbarer oder thermisch nachvernetzbarer Klebstoff oder Klebefilm aufgebracht, wie dies in der Schnittdarstellung von Fig. 5 angedeutet ist.

Im Anschluss daran werden die freien Enden 4.1.a, 4.2.a der Seitenabschnitte 4.1, 4.2 des Ummantelungsteils 4 aufgespreizt und das aufgespreizte Ummantelungsteil 4 auf die obere Längskante 1.r der Zarge 1 aufgesetzt, was durch die nicht näher bezeichneten Pfeile in Fig. 5 angedeutet ist.

Schließlich werden die abgespreizten freien Enden 4.1a, 4.2a der Seitenabschnitte 4.1, 4.2, die bevorzugt durch lediglich schematisch angedeutete Saugeinrichtungen 20 in der auseinander gespreizten Stellung von Fig. 5 gehalten werden, aufeinander zu bewegt, so dass die Klebeabschnitte 6.1, 6.2 auf den Innenflächen 4.1i, 4.2i des ersten und zweiten Seitenabschnitts 4.1, 4.2 an der jeweiligen Außenfläche 1.1, 1.2 der Zarge 1 anliegen, und mit dieser verklebt werden.

Um hierbei eine besonders gute Anlage der Innenflächen 4.1i, 4.2i auch im Bereich der Längskanten der Zarge 1 zu erhalten, kann die Zarge 1 nach dem Aufsetzen des Ummantelungsteils 4 auf die obere Längskante 1.r der Zarge 1 in eine nicht näher gezeigte Vakuumkammer mit flexiblen Seitenwänden, insbesondere in eine verschließbare Silikontasche, eingebracht werden. Diese wird anschließend verschlossen und mit Vakuum beaufschlagt, so dass alle Bereiche des Ummantelungsteils 4 mit einem gleichmäßigen Anpressdruck an der Außenseite der Zarge 1 anliegen. Im Anschluss daran wird die verschlossene, evakuierte Vakuumkammer mit der darin aufgenommenen Zarge 1 für eine vorgegebene Zeitdauer von z.B. in etwa 10 min auf eine Temperatur erwärmt wird, die oberhalb der Vernetzungstemperatur des thermisch nachvernetzbaren Klebstoffs liegt. Die Erwärmung erfolgt dabei bevorzugt in einem bekannten Ofen und/oder durch Bestrahlen mit einer IR-Wärmequelle und/oder durch induktives Erwärmen der aus Metall bestehenden Zarge.

Nach dem Aushärten des thermisch nachvernetzbaren Klebstoffs, bzw. des weiteren flüssigen Klebstoffs 10 durch Erwärmung der Metallzarge 1 mit dem darauf aufgesetzten Ummantelungsteil 4 über die Vernetzungstemperatur von z.B. 70 - 80° hinaus für eine Zeitdauer von bevorzugt 10 min, der dadurch in den Klebeabschnitten 6.1 und 6.2 polymer vernetzt, entsteht eine in Fig. 6 dargestellte, mit Furnier 2 verkleidete Zarge 1, deren Metallkern in der für derartige industriell gefertigte Schubkastensysteme bekannten Weise durch die üblichen Befestigungselemente der Schubkastensysteme, wie Schrauben und/oder Metallhaken, mit den nicht näher gezeigten standardisierten Frontplatten und Rückwänden der jeweiligen Systeme zu einem Schubkasten verbunden werden kann, der für den Betrachter den Eindruck eines handgefertigten Schubkastens aus Holz erweckt.

Bei einer ersten Ausführungsform des erfindungsgemäßen Verfahrens werden, wie in Fig. 1 gezeigt, ein erstes und ein zweites streifenförmiges Furnierteil 100.1, 100.2 bereitgestellt, welche jeweils eine geradlinige Oberkante 102.1 und Unterkante sowie eine der Außenfläche 1.1 und 1.2 der Zarge 1 zugewandte Innenfläche 100.1.i und 100.2.i aufweisen. Auf diese Innenfläche 100.1i, 100.2i des jeweiligen streifenförmigen Furnierteils 100.1, 100.2 wird dann eine erste Klebstofflage 10 vollflächig, oder wie dargestellt optional in einem Abstand von der geradlinigen Oberkante 102.1, bzw. 102.2 in der Weise aufgebracht, dass der erste Klebeabschnitt 6.1 und der zwischen der Oberkante 102.1, des ersten Furnierteils 100.1 und dem ersten Klebeabschnitt 6.1 angeordnete optionale erste klebstofffreie Übergangsabschnitt 8.1 sowie der zweite Klebeabschnitt 6.2 und der zwischen der Oberkante 102.2 des zweiten Furnierteils 100.2 und dem zweiten Klebeabschnitt 6.2 angeordnete optionale zweite klebstofffreie Übergangsabschnitt 8.2 entstehen. Der optionale erste und zweite klebstofffreie Übergangsabschnitt werden dabei bevorzugt nur beim Einsatz von selbstklebendem Klebeband oder Klebstoff bereit gestellt, um eine exakte Positionierung des Ummantelungsteils 4 relativ zur Zarge 1 nach dem Aufsetzen des Ummantelungsteils 4 zu ermöglichen.

Weiterhin wird ein in Fig. 2 gezeigtes leistenförmiges Rückenelement 12 mit einem äußeren Längsabschnitt, welcher den Rückenabschnitt 4r bildet, und zwei in einem rechten Winkel zu diesem angeordneten parallelen Seitenflächen 12.1 und 12.2 aufweist bereitgestellt. Dieses wird im Falle der bereit gestellten optionalen Übergangsabschnitte mit dem jeweiligen Übergangsabschnitt 8.1, 8.2 des ersten und zweiten Furnierteils 100.1, 100.2 im Bereich der jeweiligen geradlinigen Oberkanten 102.1, 102.2 mit den parallelen Seitenflächen 12.1 und 12.2 des leistenförmigen Rückenelements 12 zu einem Ummantelungsteil 4 verklebt, wie dies in Fig. 2 angedeutet ist.

Im Falle des bevorzugt eingesetzten thermisch nachvernetzbaren Schmelzklebstoffs, der z.B. wie zuvor beschrieben durch kurzzeitiges Anschmelzen und Abkühlen einer entsprechenden Folie aus Schmelzkleber vollflächig auf das Furniermaterial aufgebracht wird, erfolgt das Verkleben der beiden parallelen Seitenflächen 12.1 und 12.2 mit dem leistenförmigen Rückenelement 12 in besonders vorteilhafter Weise dadurch, dass das jeweilige erste und zweiten Furnierteil 100.1, 100.2 im Bereich der jeweiligen geradlinigen Oberkanten 102.1, 102.2 durch zwei einander gegenüberliegende beheizte Andruckleisten gegen die parallelen Seitenflächen 12.1 und 12.2 des leistenförmigen Rückenelements 12 gepresst wird.

Wie von der Anmelderin in diesem Zusammenhang gefunden wurde, kann der thermisch nachvernetzbare Schmelzklebstoff durch die Wärmeenergie, welche von den beheizten, in den Zeichnungen nicht näher gezeigten Andruckleisten durch das Furniermaterial hindurch in die Lage aus Schmelzklebstoff eingebracht wird, ausschließlich in diesem schmalen Bereich der Seitenflächen 12.1 und 12.2 vollständig nachvernetzt werden, ohne die Struktur und Oberfläche des Furniermaterials auf der Außenseite des Ummantelungsteils 4 optisch zu beeinträchtigen. Im übrigen Bereich der Klebeabschnitte 6.1, 6.2 erfolgt hingegen keine Endvernetzung des Schmelzklebstoffs, so dass das fertig verklebte Ummantelungsteil 4 mit den auf den Innenseiten des Furniermaterials angeordneten, bei Raumtemperatur nicht klebrigen Klebeabschnitten 6.1, 6.2, in der zuvor beschriebenen Weise aufgeweitet und unter Zugabe des weiteren Klebstoffs als ein Bauteil über die Zarge 1 geführt werden kann, um die Furnierteile 100.1, 100.2 anschließend durch Erwärmen über die Vernetzungstemperatur hinaus mit der Zarge 1 untrennbar zu verkleben.

Nach dem Verkleben können die Seitenabschnitte 4.1, 4.2 des im Querschnitt U-förmigen Ummantelungsteils 4 vor dem Verkleben mit dem leistenförmigen Rückenelement 12 ggf. bearbeitet werden, insbesondere auf die gewünschte Höhe und/oder Breite und/oder Länge zugeschnitten sowie bevorzugt mit Stanzöffnungen 14 versehen werden, durch die hindurch dann z.B. die Spannelemente zum Befestigen der Zarge 1 an den Front- und Rückwänden der Schubkästen betätigt werden können.

Gemäß einer weiteren Ausführungsform der Erfindung kann es alternativ vorgesehen sein, ein in Fig. 7 gezeigtes zusammenhängendes einzelnes streifenförmiges Furnierteil 200, bevorzugt durch entsprechendes Schneiden oder Stanzen aus Rollenmaterial zu formen. Das zusammenhängende streifenförmige Furnierteil 200 besitzt eine Breite, die im Wesentlichen der Summe der Höhen h des ersten und zweiten Seitenabschnitts 4.1, 4.2 zuzüglich der Breite des Rückenabschnitts 4.r entspricht,
In das zusammenhängende einzelne streifenförmige Furnierteil 200 werden dann eine erste, bevorzugt V-förmige Nut 200.1 und eine zweite, bevorzugt V-förmigen Nut 200.2 im Abstand der halben Breite des Rückenabschnitts 4.r beiderseits einer zentralen Längsachse 210 über die Länge des einzelnen streifenförmigen Furnierteils 200 hinweg, eingebracht, wie dies in Fig. 7 angedeutet ist.

Vor oder auch nach dem Einbringen der beiden Nuten 200.1 und 200.2 wird auf die Oberseite des einzelnen streifenförmigen Furnierteils 200, d.h. auf die Seite des Furnierteils, auf der die Nuten 200.1, 200.2 eingebracht sind, eine erste und zweite Klebstofflage im Abstand von der ersten und zweiten V-förmigen Nut 200.1, 200.2 aufgebracht, welche den ersten und zweiten Klebeabschnitt 6.1, 6.2 bilden und ggf. den jeweils optional zwischen den Klebeabschnitten 6.1, 6.2 und dem Rückenabschnitt 4.r angeordneten klebstofffreien Übergangsabschnitt 8.1, 8.2 definieren.

Bei einer bevorzugten Ausführungsform der Erfindung kann als nächstes Klebstoff, insbesondere Flüssigklebstoff 10, entlang der ersten und zweiten V-förmigen Nut 200.1, 200.2 in diese eingebracht werden, und der jeweils außerhalb des Rückenabschnitts 4.r angeordnete Abschnitt des einzelnen streifenförmigen Furnierteils 200 danach in einem rechten Winkel zu dem im Querschnitt U-förmigen Ummantelungsteil 4 umgefalzt werden, wie dies in der Fig. 7 durch die gestrichelten Pfeile angedeutet ist. Nach dem Aushärten des Klebstoffs 10 kann das in seiner Form stabile Ummantelungsteil 4, wie in Fig. 3 angedeutet auf seiner Außenseite verschliffen und/oder gewünschten Falls, wie in Fig. 4 gezeigt, lackiert werden.

Wie die Anmelderin gefunden hat, stellt es in Hinblick auf eine einfache und kostengünstige Fertigung sowie Handhabung der vorbereiteten Ummantelungsteile 4 einen besonderen Vorteil dar, wenn die Bereitstellung des im Querschnitt U-förmigen Ummantelungsteils 4 mit dem der Breite der oberen Längskante 1.r der Zarge 1 entsprechenden Rückenabschnitt 4.r und den beiden auf ihrer Innenseite 4.1i, 4.2i mit einer jeweiligen ersten und zweiten Klebstofflage 10.1, 10.2 versehenen Seitenabschnitten 4.1, 4.2 aus Furnier 2 durch Abrollen und Bearbeiten von zu einem Wickel aufgerolltem bandförmigem Furnier 2 erfolgt.

Weiterhin können die Klebeabschnitte 6.1, 6.2 auf dem ersten und zweiten Seitenabschnitt 4.1, 4.2 nach einem weiteren der Erfindung zugrunde liegenden Gedanken wie zuvor bereits ausgeführt, durch ein thermisch nachvernetzbares doppelseitiges Klebeband gebildet werden, dessen Oberseite bevorzugt nach dem Aufkleben durch eine abziehbare Schutzfolie abgedeckt ist. Das doppelseitige Klebeband kann als Rollenware beim Längsschneiden und Ablängen sowie Stanzen der jeweiligen Zuschnitte der streifenförmigen Furnierteile 200 fortlaufend mit auf deren Oberseite aufgeklebt werden. Hierzu kann es im Falle einer bevorzugt eingesetzten thermisch nachvernetzbaren PU-Klebefolie vorgesehen sein, dass das Furnier des Ummantelungsteils 4 zuvor auf eine Temperatur von z.B. 50°C erwärmt wird, die unterhalb der Vernetzungstemperatur des PU-Werkstoffs liegt. Die Schutzfolie wird bevorzugt bereits vor dem Aufsprühen des thermisch aktivierbaren Flüssigklebers auf die Innenseite des leistenförmigen Rückenelements (12) entfernt. Alternativ besteht die Möglichkeit, die Schutzfolie bereits vor dem Verkleben der beiden Furnierteile (100.1, 100.2) mit dem leistenförmigen Rückenelement (12) zu entfernen. Schließlich ist es ebenso möglich, die Schutzfolie nach dem Aufspreizen der freien Enden 4.1a, 4.2a der Seitenabschnitte 4.1, 4.2 und vor dem Aufsetzen des aufgespreizten Ummantelungsteils 4 auf die obere Längskante 1.r der Zarge 1 (Fig. 5) zu entfernen.

Wie die Anmelderin gefunden hat, beträgt die Breite des optionalen klebstofffreien Übergangsabschnitts 8.1, 8.2 des ersten und zweiten Seitenabschnitts 4.1, 4.2 in vorteilhafter Weise 3 mm bis 20 mm, insbesondere 10 mm. Der klebstofffreie Übergangsabschnitt 8.1, 8.2 ermöglicht es, dass das fertig erstellte Ummantelungsteil 4 nach dem Abziehen der Schutzfolie vom doppelseitigen Klebeband mit den abgespreizten Seitenabschnitten 4.1 und 4.2 durch Vor- und Zurückschieben präzise an der gewünschten Position über der Zarge 1 positioniert werden kann, wodurch bei hinreichend präzise gefertigten Zargen 1 und Ummantelungseilen 4 eine Nachbearbeitung der beschichteten Zarge 1 (Fig. 6) entfallen kann.

Gemäß der Darstellung von Fig. 5 kann das Aufspreizen der freien Enden 4.1a, 4.2a der Seitenabschnitte 4.1, 4.2 des Ummantelungsteils 4 durch motorisch betätigte Saugeinrichtungen 20 erfolgen, die die Seitenabschnitte 4.1 und 4.2 ansaugen und danach beispielsweise durch einen zugehörigen Pneumatikzylinder oder einen elektrisch betätigten Aktuator (nicht gezeigt) von der Zarge 1 weg in Richtung der nicht näher bezeichneten Pfeile nach außen bewegt werden.

Die Erfindung betrifft weiterhin die Verwendung eines zuvor beschriebenen Ummantelungsteils 4 zur Verwendung in einem eingangs beschriebenen erfindungsgemäßen Verfahren, wobei das Ummantelungsteil einen Rückenabschnitt 4.r, der eine der Breite B der oberen Längskante 1.r einer zu beschichtenden Zarge 1 entsprechende Breite b besitzt, und zwei sich von diesem aus im Wesentlichen parallel zueinander weg erstreckende Seitenabschnitte 4.1, 4.2 aus Furnier umfasst, die eine im Wesentlichen der Höhe H der Zarge 1 entsprechende Höhe h und eine der Länge L der Zarge 1 entsprechende Länge 1 aufweisen, wobei die einander zugewandten Innenflächen 4.1i und 4.2i der Seitenabschnitte 4.1, 4.2 einen sich über einen Teil der Höhe eines jeden Seitenabschnitts 4.1, 4.2 erstreckenden Klebeabschnitt 6.1, 6.2 und optional einen zwischen dem jeweiligen Klebeabschnitt 6.1, 6.2 und dem Rückenabschnitt 4.r angeordneten klebstofffreien Übergangsabschnitt 8.1, 8.2 aufweisen.

Das Ummantelungsteil 4 wird bevorzugt zur Beschichtung oder Verkleidung einer Schubkastenzarge, insbesondere Metallzarge, für ein Schrankmöbel, insbesondere einen Küchenschrank, Wohnzirnmerschrank, Schlafzimmerschrank oder eine Kommode, mit Furnier verwendet.

### Liste der Bezugszeichen

- 1: Schubkasten-Zarge
- 1.1: Außenfläche der Zarge
- 1.2: Außenfläche der Zarge
- 1.r: obere Längskante der Zarge
- 2: Furnier
- 4: Ummantelungsteil
- 4.1: erster Seitenabschnitt
- 4.2: zweiter Seitenabschnitt
- 4.1i: Innenfläche des ersten Seitenabschnittes
- 4.2i: Innenfläche des zweiten Seitenabschnittes
- 4.1.a: freies Ende des ersten Seitenabschnitts
- 4.2.a: freies Ende des zweiten Seitenabschnitts
- 4.r: Rückenabschnitt
- 6.1: erster Klebeabschnitt auf Innenfläche des ersten Seitenteils,
- 6.2: zweiter Klebeabschnitt auf Innenfläche des zweiten Seitenteils
- 8.1: optionaler klebstofffreier Übergangsabschnitt
- 8.2: optionaler klebstofffreier Übergangsabschnitt
- 10: Klebstoff
- 10.1: erste Klebstofflage
- 10.2: zweite Klebstofflage
- 12: leistenförmiges Rückenelement
- 12.1: erste Seitenfläche (Klebefläche) des Rückenabschnitts
- 12.2: zweite Seitenfläche (Klebefläche) des Rückenabschnitts
- 14: Stanzöffnung
- 20: Saugeinrichtungen zum Öffnen der Ummantelungsteile
- 100.1: erstes streifenförmiges Furnierteil
- 100.1i: Innenfläche des ersten streifenförmigen Furnierteils
- 100.2: zweites streifenförmiges Furnierteil
- 100.2i: Innenfläche des zweiten streifenförmigen Furnierteils
- 102.1: geradlinige Oberkante des ersten Furnierteils
- 102.2: geradlinige Oberkante des zweiten Furnierteils
- 200: einzelnes streifenförmiges Furnierteil
- 200.1: erste V-förmige Nut
- 200.2: zweite V-förmige Nut
- 210: zentrale Längsachse des einzelnen streifenförmigen Furnierteils
- B: Breite der oberen Längskante der Zarge
- H: Höhe der Zarge
- L: Länge der Zarge
- 1: Länge des Ummantelungsteils
- h: Höhe des Ummantelungsteils
- b: Breite des Rückenabschnitts des Ummantelungsteils

## Patentansprüche

1. Verfahren zum Beschichten einer Schubkastenzarge (1) aus Metall mit Furnier (2), umfassend die folgenden Verfahrensschritte:
- Bereitstellen eines langgestreckten, im Querschnitt U-förmigen Ummantelungsteils (4) mit einem Rückenabschnitt (4.r), der eine der Breite (B) der oberen Längskante (1.r) der Zarge (1) entsprechende Breite (b) besitzt, und zwei sich von diesem aus im Wesentlichen parallel zueinander weg erstreckenden Seitenabschnitten (4.1, 4.2) aus Furnier, die eine im Wesentlichen der Höhe (H) der Zarge (1) entsprechende Höhe (h) und eine der Länge (L) der Zarge (1) entsprechende Länge (l) aufweisen, wobei die einander zugewandten Innenflächen der Seitenabschnitte (4.1i, 4.2i) einen sich zumindest über einen Teil der Höhe (h) eines jeden Seitenabschnitts (4.1, 4.2) erstreckenden Klebeabschnitt (6.1, 6.2) mit einem thermisch nachvernetzbaren Klebstoff und optional einen zwischen dem Klebeabschnitt (6.1, 6.2) und dem Rückenabschnitt (4.r) angeordneten klebstofffreien Übergangsabschnitt (8.1, 8.2) aufweisen,
- Aufbringen von weiterem Klebstoff(10), insbesondere von Flüssigklebstoff, einem durch Wärme reaktivierbaren und/oder einem thermisch nachvernetzbaren Klebstoff, auf die obere Längskante (1.r) der Zarge (1) oder auf die Innenseite (4.ri) des Rückenabschnitts (4.r) des Ummantelungsteils (4), **gekennzeichnet durch** die folgenden weiteren Verfahrensschritte,
- Aufspreizen der freien Enden (4.1.a, 4.2.a) der Seitenabschnitte (4.1, 4.2) des Ummantelungsteils (4),
- Aufsetzen des aufgespreizten Ummantelungsteils (4) auf die obere Längskante (1.r) der Zarge (1),
- Bewegen der freien Enden (4.1a, 4.2a) der Seitenabschnitte (4.1, 4.2) des Ummantelungsteils (4) aufeinander zu, derart, dass die Klebeabschnitte (6.1, 6.2) auf den Innenflächen (4.1i, 4.2i) des ersten und zweiten Seitenabschnitts (4.1, 4.2) an der Außenfläche (1.1, 1.2) der Zarge (1) anliegen, und
- Aushärten des thermisch nachvernetzbaren Klebstoffs (10) in den Klebeabschnitten (6.1, 6.2) durch bevorzugt induktives Erwärmen der Zarge (1).

2. Verfahren nach Anspruch 1,
**gekennzeichnet durch** die folgenden weiteren Verfahrensschritte:
- Bereitstellen eines ersten und zweiten streifenförmigen Furnierteils (100.1, 100.2), welches jeweils eine geradlinige Oberkante und Unterkante sowie eine der Außenfläche (1.1, 1.2) der Zarge (1) zugewandte Innenfläche aufweist,
- Aufbringen einer ersten Klebstofflage (10) des thermisch nachvernetzbaren Klebstoffs auf die Innenfläche (100.1i, 100.2i), des ersten Furnierteils (100.1), derart, dass der erste Klebeabschnitt (6.1) und optional ein zwischen der Oberkante (102.1), des ersten Furnierteils (100.1) und dem ersten Klebeabschnitt (6.1) angeordneter erster klebstofffreier Übergangsabschnitt (8.1) entstehen,
- Aufbringen einer zweiten Klebstofflage (10) des thermisch nachvernetzbaren Klebstoffs auf die Innenfläche (100.2i) des zweiten Furnierteils (100.2), derart, dass der zweite Klebeabschnitt (6.2) und optional ein zwischen der Oberkante (102.2) des zweiten Furnierteils (100.2) und dem zweiten Klebeabschnitt (6.2) angeordneter zweiter klebstofffreier Übergangsabschnitt (8.2) entstehen,
- Bereitstellen eines leistenförmigen Rückenelements (12) mit einem äußeren Längsabschnitt (12r) und zwei in einem rechten Winkel dazu angeordneten parallelen Seitenflächen (12.1 und 12.2), und
- Verkleben der Seitenabschnitte (4.1, 4.2) des ersten und zweiten Furnierteils (100.1, 100.2) im Bereich der jeweiligen geradlinigen Oberkanten (102.1, 102.2) mit den parallelen Seitenflächen (12.1 und 12.2) des leistenförmigen Rückenelements (12) zu einem Ummantelungsteil (4).

3. Verfahren nach Anspruch 2,
**dadurch gekennzeichnet, dass**
die Seitenabschnitte (4.1, 4.2) vor dem Verkleben mit dem leistenförmigen Rückenelement (12) bearbeitet werden, insbesondere auf die gewünschte Höhe und/oder Breite und/oder Länge zugeschnitten sowie bevorzugt mit Stanzöffnungen (14) versehen werden.

4. Verfahren nach einem der Ansprüche 1 bis 3,
**dadurch gekennzeichnet, dass**
der thermisch nachvernetzbare Klebstoff ein Schmelzklebstoff mit einer Schmelztemperatur von bevorzugt 50°C ist oder einen solchen enthält, der oberhalb einer Vernetzungstemperatur von bevorzugt 70°C thermisch nachvernetzbar ist.

5. Verfahren nach Anspruch 4,
**dadurch gekennzeichnet, dass**
der auf die obere Längskante (1.r) der Zarge (1) oder auf die Innenseite (4.ri) des Rückenabschnitts (4.r) des Ummantelungsteils (4) aufgebrachte, bevorzugt aufgesprühte weitere Klebstoff (10) ein durch Wärme nachvernetzbarer Flüssigklebstoff ist, der im Wesentlichen dieselbe Schmelztemperatur und Vernetzungstemperatur wie der thermisch nachvernetzbare Schmelzklebstoff besitzt.

6. Verfahren nach Anspruch 4 oder 5,
**dadurch gekennzeichnet, dass**
die Klebeabschnitte (6.1, 6.2) auf dem ersten und zweiten Seitenabschnitt (4.1, 4.2) des Ummantelungsteils (4) durch eine Lage des thermisch nachvernetzbaren Schmelzklebstoffs geformt werden, die als Folienbahn vollflächig auf den jeweiligen Klebeabschnitt (6.1, 6.2) aufgebracht und durch kurzzeitiges Erhitzen über den Schmelzpunkt hinaus auf eine oberhalb der Schmelztemperatur und unterhalb der Vernetzungstemperatur liegende Temperatur und anschließendes Abkühlen mit dem Material des jeweiligen ersten und zweiten Furnierteils (100.1, 100.2) verbunden wird.

7. Verfahren nach Anspruch 6,
**dadurch gekennzeichnet, dass**
das jeweilige erste und zweiten Furnierteil (100.1, 100.2) im Bereich der jeweiligen geradlinigen Oberkanten (102.1, 102.2) mit den parallelen Seitenflächen (12.1 und 12.2) des leistenförmigen Rückenelements (12) durch Anlegen der beiden parallel zueinander verlaufenden Furnierteile (100.1, 100.2) und Anpressen derselben im Bereich der geradlinigen Oberkanten gegen die parallelen Seitenflächen (12.1 und 12.2) des leistenförmigen Rückenelements (12) unter gleichzeitiger Erwärmung des ersten und zweiten Furnierteils (100.1, 100.2) auf eine Temperatur oberhalb der Vernetzungstemperatur verbunden werden, wobei die Wärmeenergie bevorzugt ausschließlich im Bereich des leistenförmigen Rückenelements (12), insbesondere im Bereich der parallelen Seitenflächen (12.1 und 12.2) des leistenförmigen Rückenelements (12) zugeführt wird.

8. Verfahren nach Anspruch 7,
**dadurch gekennzeichnet, dass**
die beiden parallel zueinander verlaufenden Furnierteile (100.1, 100.2) durch zwei einander gegenüberliegende beheizte Andruckleisten gegen die parallelen Seitenflächen (12.1 und 12.2) des leistenförmigen Rückenelements (12) gepresst werden.

9. Verfahren nach Anspruch 1,
**gekennzeichnet durch** die folgenden weiteren Verfahrensschritte:
Bereitstellen eines zusammenhängenden einzelnen streifenförmigen Furnierteils (200), welches eine Breite besitzt, die im Wesentlichen der Summe der Höhen des ersten und zweiten Seitenabschnitts (4.1, 4.2) zuzüglich der Breite des Rückenabschnitts (4.r) entspricht,
Einbringen einer ersten V-förmigen Nut (200.1) und einer zweiten V-förmigen Nut (200.2) im Abstand der halben Breite des Rückenabschnitts (4.r) beiderseits einer zentralen Längsachse (210) über die Länge des einzelnen streifenförmigen Furnierteils (200) hinweg,
Aufbringen der ersten und zweiten Klebstofflage aus thermisch nachvernetzbarem Klebstoff auf die Oberseite des einzelnen streifenförmigen Furnierteils, zur Bildung des ersten und zweiten Klebeabschnitts (6.1, 6.2) sowie optional eines jeweils zwischen den Klebeabschnitten (6.1, 6.2) und dem Rückenabschnitt (4.r) angeordneten klebstofffreien Übergangsabschnitts (8.1, 8.2), Einbringen des Klebstoffs (10) entlang der ersten und zweiten V-förmigen Nut (200.1, 200.2), und
Umfalzen der außerhalb des Rückenabschnitts (4.r) angeordneten Abschnitte des einzelnen streifenförmigen Furnierteils (200) in einem rechten Winkel zu dem im Querschnitt U-förmigen Ummantelungsteil (4) und
Aushärten des Klebstoffs (10) in der ersten und zweiten V-förmigen Nut (200.1, 200.2).

10. Verfahren nach einem der Ansprüche 1 bis 3,
**dadurch gekennzeichnet, dass**
die Klebeabschnitte (6.1, 6.2) auf dem ersten und zweiten Seitenabschnitt (4.1, 4.2) durch doppelseitiges, thermisch nachvernetzbares Klebeband, insbesondere eine PU-Klebefolie, gebildet werden, dessen Oberseite nach dem Aufkleben bevorzugt durch eine abziehbare Schutzfolie abgedeckt ist, welche besonders bevorzugt bereits vor dem Aufsprühen des thermisch aktivierbaren Flüssigklebers auf die Innenseite des leistenförmigen Rückenelements (12) entfernt wird oder die alternativ bereits vor dem Verkleben der beiden Furnierteile (100.1, 100.2) mit dem leistenförmigen Rückenelements (12) entfernt wird.

11. Verfahren nach einem der Ansprüche 1 bis 3,
**dadurch gekennzeichnet, dass**
die Klebeabschnitte (6.1, 6.2) auf dem ersten und zweiten Seitenabschnitt (4.1, 4.2) durch einen unter Lufteinwirkung trockenbaren, und im getrockneten Zustand thermisch durch Hitze nachvernetzbaren Flüssigklebstoff bevorzugt eine nachvernetzende PU-Dispersion, gebildet werden, der auf die Seitenabschnitte (4.1, 4.2) aufgebracht, insbesondere aufgesprüht wird, und der bevorzugt vor dem Aufsetzen des Ummantelungsteils auf die Metallzarge durch Lufteinwirkung getrocknet wird.

12. Verfahren nach einem der vorhergehenden Ansprüche,
**dadurch gekennzeichnet, dass**
der weitere Klebstoff ein unter Lufteinwirkung trockenbarer, und im getrockneten Zustand thermisch durch Hitze nachvernetzbarer Flüssigklebstoff, bevorzugt eine nachvernetzende PU-Dispersion ist, der auf die obere Längskante (1.r) der Zarge (1) oder auf die Innenseite (4.ri) des Rückenabschnitts (4.r) des Ummantelungsteils (4) aufgesprüht wird, und dass der weitere Klebstoff vor dem Aufsetzen des Ummantelungsteils (4) auf die Zarge (1) durch Lufteinwirkung getrocknet wird.

13. Verfahren nach einem der vorhergehenden Ansprüche,
**dadurch gekennzeichnet, dass**
die Zarge (1) nach dem Aufsetzen des Ummantelungsteils (4) auf die obere Längskante (1.r) der Zarge (1) in eine Vakuumkammer mit flexiblen Seitenwänden, insbesondere in eine verschließbare Silikontasche, eingebracht, diese verschlossen und mit Vakuum beaufschlagt wird, und dass im Anschluss daran die verschlossene, evakuierte Vakuumkammer mit der darin aufgenommenen Zarge (1) für eine vorgegebene Zeitdauer von bevorzugt 10 min auf eine Temperatur erwärmt wird, die oberhalb der Vernetzungstemperatur liegt, insbesondere in einem Ofen.

14. Ummantelungsteil (4) zur Verwendung in einem Verfahren nach einem der vorhergehenden Ansprüche, mit einem Rückenabschnitt (4.r), der eine der Breite (B) der oberen Längskante (1.r) einer zu beschichtenden Zarge (1) entsprechende Breite (b) besitzt, und zwei sich von diesem aus im Wesentlichen parallel zueinander weg erstreckenden Seitenabschnitten (4.1, 4.2) aus Furnier, die eine im Wesentlichen der Höhe (H) der Zarge (1) entsprechende Höhe (h) und eine der Länge (L) der Zarge (1) entsprechende Länge (l) aufweisen, wobei die einander zugewandten Innenflächen (4.1i und 4.2i) der Seitenabschnitte (4.1, 4.2) einen sich über wenigstens einen Teil der Höhe eines jeden Seitenabschnitts (4.1, 4.2) erstreckenden Klebeabschnitt (6.1, 6.2) mit einem thermisch nachvernetzbaren Klebstoff und optional einen zwischen dem jeweiligen Klebeabschnitt (6.1, 6.2) und dem Rückenabschnitt (4.r) angeordneten klebstofffreien Übergangsabschnitt (8.1, 8.2) aufweisen, wobei der thermisch nachvernetzbare Klebstoff ein Schmelzklebstoff mit einer Schmelztemperatur von bevorzugt 50°C ist oder einen solchen enthält, der oberhalb einer Vernetzungstemperatur von bevorzugt 70°C thermisch nachvernetzbar ist.

15. Verwendung eines Ummantelungsteils (4) nach Anspruch 14 zur Beschichtung einer Schubkastenzarge (1), insbesondere Metallzarge, eines Schrankmöbels, insbesondere eines Küchenschranks, Wohnzimmerschrartks, Schlafzimmerschrartks oder einer Kommode, mit Furnier.

## Claims

1. Method for coating a metal drawer frame member (1) with veneer (2), comprising the following method steps:
- providing an elongate, cross-sectionally U-shaped casing part (4) which has a rear portion (4.r), with a width (b) corresponding to the width (B) of the upper longitudinal edge (1.r) of the frame member (1), and has two side portions (4.1, 4.2), extending away from said rear portion substantially parallel to one another, composed of veneer, said side portions having a height (h) corresponding substantially to the height (H) of the frame member (1) and having a length (1) corresponding to the length (L) of the frame member (1), wherein the inner surfaces, facing towards one another, of the side portions (4.1i, 4.2i) have an adhesive portion (6.1, 6.2), extending at least over part of the height (h) of each side portion (4.1, 4.2) and having a thermally post-crosslinkable adhesive, and optionally have an adhesive-free transition portion (8.1, 8.2), arranged between the adhesive portion (6.1, 6.2) and the rear portion (4.r),
- applying further adhesive (10), in particular liquid adhesive, an adhesive reactivatable by way of heat and/or a thermally post-crosslinkable adhesive, to the upper longitudinal edge (1.r) of the frame member (1) or to the inner side (4.ri) of the rear portion (4.r) of the casing part (4), **characterized by** the following further method steps,
- spreading apart the free ends (4.1.a, 4.2.a) of the side portions (4.1, 4.2) of the casing part (4),
- placing the spread-apart casing part (4) onto the upper longitudinal edge (1.r) of the frame member (1),
- moving the free ends (4.1a, 4.2a) of the side portions (4.1, 4.2) of the casing part (4) towards one another in such a way that the adhesive portions (6.1, 6.2) on the inner surfaces (4.1i, 4.2i) of the first and second side portions (4.1, 4.2) bear against the outer surface (1.1, 1.2) of the frame member (1), and
- curing the thermally post-crosslinkable adhesive (10) in the adhesive portions (6.1, 6.2) by preferably inductive heating of the frame member (1).

2. Method according to Claim 1,
**characterized by** the following further method steps:
- providing a first and second strip-shaped veneer part (100.1, 100.2), which in each case have a rectilinear top edge and bottom edge and also an inner surface which faces towards the outer surface (1.1, 1.2) of the frame member (1),
- applying a first adhesive layer (10) of the thermally post-crosslinkable adhesive to the inner surface (100.1i, 100.2i) of the first veneer part (100.1) in such a way that the first adhesive portion (6.1) and optionally a first adhesive-free transition portion (8.1) arranged between the top edge (102.1) of the first veneer part (100.1) and the first adhesive portion (6.1) are formed,
- applying a second adhesive layer (10) of the thermally post-crosslinkable adhesive to the inner surface (100.2i) of the second veneer part (100.2) in such a way that the second adhesive portion (6.2) and optionally a second adhesive-free transition portion (8.2) arranged between the top edge (102.2) of the second veneer part (100.2) and the second adhesive portion (6.2) are formed,
- providing a strip-shaped rear element (12) with an outer longitudinal portion (12r) and with two parallel side surfaces (12.1 and 12.2) which are arranged at a right angle thereto, and
- adhesively bonding the side portions (4.1, 4.2) of the first and second veneer parts (100.1, 100.2) in the region of the respective rectilinear top edges (102.1, 102.2) to the parallel side surfaces (12.1 and 12.2) of the strip-shaped rear element (12) to form a casing part (4).

3. Method according to Claim 2,
**characterized in that**
the side portions (4.1, 4.2), prior to being adhesively bonded to the strip-shaped rear element (12), are machined, in particular cut to the desired height and/or width and/or length and preferably provided with punching openings (14).

4. Method according to one of Claims 1 to 3,
**characterized in that**
the thermally post-crosslinkable adhesive is a hot-melt adhesive with a melting temperature of preferably 50°C or comprises one that is thermally post-crosslinkable above a crosslinking temperature of preferably 70°C.

5. Method according to Claim 4,
**characterized in that**
the further adhesive (10) applied to, preferably sprayed onto, the upper longitudinal edge (1.r) of the frame member (1) or applied to, preferably sprayed onto, the inner side (4.ri) of the rear portion (4.r) of the casing part (4) is a liquid adhesive which is post-crosslinkable by way of heat and which has substantially the same melting temperature and crosslinking temperature as the thermally post-crosslinkable hot-melt adhesive.

6. Method according to Claim 4 or 5,
**characterized in that**
the adhesive portions (6.1, 6.2) on the first and second side portions (4.1, 4.2) of the casing part (4) are formed by a layer of the thermally post-crosslinkable hot-melt adhesive, which layer is applied as a film web to the respective adhesive portions (6.1, 6.2) over the full area thereof and, by being briefly heated above the melting point to a temperature above the melting temperature and below the cross-linking temperature and then cooled, is bonded to the material of the respective first and second veneer parts (100.1, 100.2).

7. Method according to Claim 6,
**characterized in that**
the respective first and second veneer parts (100.1, 100.2) are bonded in the region of the respective rectilinear top edges (102.1, 102.2) to the parallel side surfaces (12.1 and 12.2) of the strip-shaped rear element (12) by positioning and pressing the two parallel veneer parts (100.1, 100.2) in the region of the rectilinear top edges against the parallel side surfaces (12.1 and 12.2) of the strip-shaped rear element (12) while the first and second veneer parts (100.1, 100.2) are simultaneously heated to a temperature above the crosslinking temperature, wherein the heat energy is supplied preferably exclusively in the region of the strip-shaped rear element (12), in particular in the region of the parallel side surfaces (12.1 and 12.2) of the strip-shaped rear element (12).

8. Method according to Claim 7,
**characterized in that**
the two parallel veneer parts (100.1, 100.2) are pressed against the parallel side surfaces (12.1 and 12.2) of the strip-shaped rear element (12) by two mutually oppositely situated heated pressure bars.

9. Method according to Claim 1,
**characterized by** the following further method steps:
providing a connected single strip-shaped veneer part (200) having a width that corresponds substantially to the sum of the heights of the first and second side portions (4.1, 4.2) plus the width of the rear portion (4.r),
forming a first V-shaped groove (200.1) and a second V-shaped groove (200.2) with a spacing of half the width of the rear portion (4.r) on both sides of a central longitudinal axis (210) over the length of the single strip-shaped veneer part (200),
applying the first and second adhesive layers of thermally post-crosslinkable adhesive to the top side of the single strip-shaped veneer part for the formation of the first and second adhesive portions (6.1, 6.2) and optionally of an adhesive-free transition portion (8.1, 8.2) arranged between the respective adhesive portions (6.1, 6.2) and the rear portion (4.r), introducing the adhesive (10) along the first and second V-shaped grooves (200.1, 200.2), and
folding over through a right angle those portions of the single strip-shaped veneer part (200) which are arranged outside the rear portion (4.r), to form the cross-sectionally U-shaped casing part (4), and
curing the adhesive (10) in the first and second V-shaped grooves (200.1, 200.2).

10. Method according to one of Claims 1 to 3,
**characterized in that**
the adhesive portions (6.1, 6.2) on the first and second side portions (4.1, 4.2) are formed by double-sided, thermally post-crosslinkable adhesive tape, in particular a PU adhesive film, whose top side, after the adhesive bonding, is preferably covered by a peel-off protective film, which is particularly preferably already removed prior to the thermally activatable liquid adhesive being sprayed onto the inner side of the strip-shaped rear element (12) or which, alternatively, is already removed prior to the two veneer parts (100.1, 100.2) being adhesively bonded to the strip-shaped rear element (12).

11. Method according to one of Claims 1 to 3,
**characterized in that**
the adhesive portions (6.1, 6.2) on the first and second side portions (4.1, 4.2) are formed by a liquid adhesive which is dryable under exposure to air and, in the dried state, is post-crosslinkable thermally by way of heat, preferably a post-crosslinking PU dispersion, which is applied to, in particular sprayed onto, the side portions (4.1, 4.2) and which, preferably, is dried by exposure to air prior to the casing part being placed onto the metal frame member.

12. Method according to one of the preceding claims,
**characterized in that**
the further adhesive is a liquid adhesive which is dryable under exposure to air and, in the dried state, is post-crosslinkable thermally by way of heat, preferably a post-crosslinking PU dispersion, which is sprayed onto the upper longitudinal edge (1.r) of the frame member (1) or onto the inner side (4.ri) of the rear portion (4.r) of the casing part (4), and **in that** the further adhesive is dried by exposure to air prior to the casing part (4) being placed onto the frame member (1).

13. Method according to one of the preceding claims,
**characterized in that**
the frame member (1), after the casing part (4) has been placed onto the upper longitudinal edge (1.r) of the frame member (1), is introduced into a vacuum chamber with flexible side walls, in particular into a closable silicone pocket, and this is closed off and subjected to a vacuum, and **in that**, subsequently, the closed-off, evacuated vacuum chamber, with the frame member (1) accommodated therein, is heated for a predefined period of time of preferably 10 minutes to a temperature above the crosslinking temperature, in particular in a furnace.

14. Casing part (4) for use in a method according to one of the preceding claims, having a rear portion (4.r), which has a width (b) corresponding to the width (B) of the upper longitudinal edge (1.r) of a frame member (1) to be coated, and having two side portions (4.1, 4.2), extending away from said rear portion substantially parallel to one another, composed of veneer, said side portions having a height (h) corresponding substantially to the height (H) of the frame member (1) and having a length (1) corresponding to the length (L) of the frame member (1), wherein the inner surfaces (4.1i and 4.2i), facing towards one another, of the side portions (4.1, 4.2) have an adhesive portion (6.1, 6.2), extending at least over part of the height of each side portion (4.1, 4.2) and having a thermally post-crosslinkable adhesive, and optionally have an adhesive-free transition portion (8.1, 8.2), arranged between the respective adhesive portion (6.1, 6.2) and the rear portion (4.r), wherein the thermally post-crosslinkable adhesive is a hot-melt adhesive with a melting temperature of preferably 50°C or comprises one that is thermally post-crosslinkable above a crosslinking temperature of preferably 70°C.

15. Use of a casing part (4) according to Claim 14 for coating a drawer frame member (1), in particular metal frame member, of a furniture cabinet, in particular a kitchen cabinet, living-room cabinet, bedroom cabinet or a chest of drawers, with veneer.

## Revendications

1. Procédé pour revêtir un cadre de tiroir (1) en métal avec un placage (2), comprenant les étapes de procédé suivantes :
- la fourniture d'une partie d'enveloppe (4) allongée, en forme de U en coupe transversale, avec une section arrière (4.r) qui possède une largeur (b) correspondant à la largeur (B) du bord longitudinal supérieur (1.r) du cadre (1), et deux sections latérales (4.1, 4.2) en plaquage qui s'étendent à partir de celle-ci de manière essentiellement parallèle l'une à l'autre, qui présentent une hauteur (h) correspondant essentiellement à la hauteur (H) du cadre (1) et une longueur (l) correspondant à la longueur (L) du cadre (1), les surfaces intérieures tournées l'une vers l'autre des sections latérales (4.1i, 4.2i) présentant une section adhésive (6.1, 6.2) s'étendant au moins sur une partie de la hauteur (h) de chaque section latérale (4.1, 4.2) avec un adhésif post-réticulable thermiquement et, en option, une section de transition (8.1, 8.2) sans adhésif agencée entre la section adhésive (6.1, 6.2) et la section arrière (4.r),
- l'application d'un autre adhésif (10), notamment d'un adhésif liquide, d'un adhésif réactivable par de la chaleur et/ou d'un adhésif post-réticulable thermiquement, sur le bord longitudinal supérieur (1.r) du cadre (1) ou sur le côté intérieur (4.ri) de la section arrière (4.r) de la partie d'enveloppe (4), **caractérisé par** les étapes de procédé supplémentaires suivantes,
- l'écartement des extrémités libres (4.1.a, 4.2.a) des sections latérales (4.1, 4.2) de la partie d'enveloppe (4),
- la mise en place de la partie d'enveloppe écartée (4) sur le bord longitudinal supérieur (1.r) du cadre (1),
- le déplacement des extrémités libres (4.1a, 4.2a) des sections latérales (4.1, 4.2) de la partie d'enveloppe (4) l'une vers l'autre, de telle sorte que les sections adhésives (6.1, 6.2) sur les surfaces intérieures (4.1i, 4.2i) des première et deuxième sections latérales (4.1, 4.2) reposent contre la surface extérieure (1.1, 1.2) du cadre (1), et
- le durcissement de l'adhésif post-réticulable thermiquement (10) dans les sections adhésives (6.1, 6.2) par chauffage de préférence par induction du cadre (1).

2. Procédé selon la revendication 1,
**caractérisé par** les étapes de procédé supplémentaires suivantes :
- la fourniture d'une première et d'une deuxième partie de placage en forme de bande (100.1, 100.2), qui présentent chacune un bord supérieur et un bord inférieur rectilignes ainsi qu'une surface intérieure tournée vers la surface extérieure (1.1, 1.2) du cadre (1),
- l'application d'une première couche d'adhésif (10) de l'adhésif post-réticulable thermiquement sur la surface intérieure (100.1i, 100.2i) de la première partie de placage (100.1) de manière à former la première section adhésive (6.1) et, en option, une première section de transition sans adhésif (8.1) agencée entre le bord supérieur (102.1) de la première partie de placage (100.1) et la première section adhésive (6.1),
- l'application d'une deuxième couche d'adhésif (10) de l'adhésif post-réticulable thermiquement sur la surface intérieure (100.2i) de la deuxième partie de placage (100.2) de manière à former la deuxième section adhésive (6.2) et, en option, une deuxième section de transition sans adhésif (8.2) agencée entre le bord supérieur (102.2) de la deuxième partie de placage (100.2) et la deuxième section adhésive (6.2),
- la fourniture d'un élément arrière en forme de baguette (12) avec une section longitudinale extérieure (12r) et deux surfaces latérales parallèles (12.1 et 12.2) agencées à angle droit par rapport à celle-ci, et
- le collage des sections latérales (4.1, 4.2) des première et deuxième parties de placage (100.1, 100.2) dans la zone des bords supérieurs rectilignes respectifs (102.1, 102.2) avec les surfaces latérales parallèles (12.1 et 12.2) de l'élément arrière en forme de baguette (12) pour former une partie d'enveloppe (4).

3. Procédé selon la revendication 2,
**caractérisé en ce que**
les sections latérales (4.1, 4.2) sont traitées avant le collage avec l'élément arrière en forme de baguette (12), notamment coupées à la hauteur et/ou largeur et/ou longueur souhaitées et de préférence pourvues d'ouvertures découpées (14).

4. Procédé selon l'une quelconque des revendications 1 à 3,
**caractérisé en ce que**
l'adhésif post-réticulable thermiquement est un adhésif thermofusible ayant une température de fusion de préférence de 50 °C ou contient un tel adhésif, qui est post-réticulable thermiquement au-dessus d'une température de réticulation de préférence de 70 °C.

5. Procédé selon la revendication 4,
**caractérisé en ce que**
l'adhésif supplémentaire (10), appliqué sur le bord longitudinal supérieur (1.r) du cadre (1) ou sur le côté intérieur (4.ri) de la section arrière (4.r) de la partie d'enveloppe (4), de préférence pulvérisé, est un adhésif liquide post-réticulable par de la chaleur qui possède essentiellement la même température de fusion et la même température de réticulation que l'adhésif thermofusible post-réticulable thermiquement.

6. Procédé selon la revendication 4 ou 5,
**caractérisé en ce que**
les sections adhésives (6.1, 6.2) sur les première et deuxième sections latérales (4.1, 4.2) de la partie d'enveloppe (4) sont formées par une couche de l'adhésif thermofusible post-réticulable thermiquement, qui est appliquée sous forme de bande de film sur toute la surface de la section adhésive respective (6.1, 6.2) et est reliée au matériau des première et deuxième parties de placage respectives (100.1, 100.2) par bref chauffage au-delà du point de fusion à une température supérieure à la température de fusion et inférieure à la température de réticulation, et refroidissement ultérieur.

7. Procédé selon la revendication 6,
**caractérisé en ce que**
les première et deuxième parties de placage (100.1, 100.2) respectives sont reliées dans la zone des bords supérieurs rectilignes respectifs (102.1, 102.2) avec les surfaces latérales parallèles (12.1 et 12.2) de l'élément arrière en forme de baguette (12) par application des deux parties de placage (100.1, 100.2) parallèles l'une à l'autre et pression de celles-ci dans la zone des bords supérieurs rectilignes contre les surfaces latérales parallèles (12.1 et 12.2) de l'élément arrière en forme de baguette (12) avec chauffage simultané des première et deuxième parties de placage (100.1, 100.2) à une température supérieure à la température de réticulation, l'énergie thermique étant de préférence amenée exclusivement dans la zone de l'élément arrière en forme de baguette (12), notamment dans la zone des surfaces latérales parallèles (12.1 et 12.2) de l'élément arrière en forme de baguette (12).

8. Procédé selon la revendication 7,
**caractérisé en ce que**
les deux parties de placage (100.1, 100.2) parallèles l'une à l'autre sont pressées contre les surfaces latérales parallèles (12.1 et 12.2) de l'élément arrière en forme de baguette (12) par deux baguettes de pression chauffées opposées l'une de l'autre.

9. Procédé selon la revendication 1,
**caractérisé par** les étapes de procédé supplémentaires suivantes :
la fourniture d'une partie de placage unique continue en forme de bande (200) qui possède une largeur correspondant essentiellement à la somme des hauteurs des première et deuxième sections latérales (4.1, 4.2) plus la largeur de la section arrière (4.r),
l'introduction d'une première rainure en forme de V (200.1) et d'une deuxième rainure en forme de V (200.2) à une distance de la moitié de la largeur de la section arrière (4.r) de part et d'autre d'un axe longitudinal central (210) sur toute la longueur de la partie de placage unique en forme de bande (200),
l'application de la première et de la deuxième couche adhésive d'adhésif post-réticulable thermiquement sur le côté supérieur de la partie de placage unique en forme de bande pour former les première et deuxième sections adhésives (6.1, 6.2) ainsi que, en option, une section de transition sans adhésif (8.1, 8.2) agencée entre les sections adhésives (6.1, 6.2) et la section arrière (4.r), l'introduction de l'adhésif (10) le long des première et deuxième rainures en forme de V (200.1, 200.2), et
le repliement des sections de la partie de placage unique en forme de bande (200) agencées à l'extérieur de la section arrière (4.r) à angle droit par rapport à la partie d'enveloppe (4) en forme de U en coupe transversale et
le durcissement de l'adhésif (10) dans les première et deuxième rainures en forme de V (200.1, 200.2).

10. Procédé selon l'une quelconque des revendications 1 à 3,
**caractérisé en ce que**
les sections adhésives (6.1, 6.2) sont formées sur les première et deuxième sections latérales (4.1, 4.2) par un ruban adhésif double face post-réticulable thermiquement, notamment un film adhésif en PU, dont le côté supérieur est de préférence recouvert après collage par un film protecteur amovible, qui est de manière particulièrement préférée retiré avant la pulvérisation de l'adhésif liquide thermoactivable sur le côté intérieur de l'élément arrière en forme de baguette (12) ou qui, en alternative, est retiré avant le collage des deux parties de placage (100.1, 100.2) à l'élément arrière en forme de baguette (12).

11. Procédé selon l'une quelconque des revendications 1 à 3,
**caractérisé en ce que**
les sections adhésives (6.1, 6.2) sur les première et deuxième sections latérales (4.1, 4.2) sont formées par un adhésif liquide séchable à l'air, et post-réticulable thermiquement par de la chaleur à l'état sec, de préférence une dispersion de PU post-réticulable, qui est appliqué, notamment pulvérisé, sur les sections latérales (4.1, 4.2) et qui est de préférence séché à l'air avant la mise en place de la partie d'enveloppe sur le cadre métallique.

12. Procédé selon l'une quelconque des revendications précédentes,
**caractérisé en ce que**
l'adhésif supplémentaire est un adhésif liquide séchable à l'air et post-réticulable thermiquement par de la chaleur à l'état sec, de préférence une dispersion de PU post-réticulable, qui est pulvérisé sur le bord longitudinal supérieur (1.r) du cadre (1) ou sur le côté intérieur (4.ri) de la section arrière (4.r) de la partie d'enveloppe (4), et **en ce que** l'adhésif supplémentaire est séché à l'air avant la mise en place de la partie d'enveloppe (4) sur le cadre (1).

13. Procédé selon l'une quelconque des revendications précédentes,
**caractérisé en ce que**
après la mise en place de la partie d'enveloppe (4) sur le bord longitudinal supérieur (1.r) du cadre (1), le cadre (1) est introduit dans une chambre à vide à parois latérales flexibles, notamment dans une poche en silicone pouvant être fermée, qui est fermée et mise sous vide, et **en ce qu'**ensuite, la chambre à vide fermée et évacuée avec le cadre (1) qu'elle contient est chauffée pendant une durée prédéfinie, de préférence 10 minutes, à une température supérieure à la température de réticulation, notamment dans un four.

14. Partie d'enveloppe (4) destinée à être utilisée dans un procédé selon l'une quelconque des revendications précédentes, avec une section arrière (4.r) qui possède une largeur (b) correspondant à la largeur (B) du bord longitudinal supérieur (1.r) d'un cadre (1) à revêtir, et deux sections latérales (4.1, 4.2) en placage s'étendant à partir de celle-ci de manière essentiellement parallèle l'une à l'autre, qui présentent une hauteur (h) correspondant essentiellement à la hauteur (H) du cadre (1) et une longueur (l) correspondant à la longueur (L) du cadre (1), les surfaces intérieures (4.1i et 4.2i) tournées l'une vers l'autre des sections latérales (4.1, 4.2) présentant une section adhésive (6.1, 6.2) s'étendant sur au moins une partie de la hauteur de chaque section latérale (4.1, 4.2) avec un adhésif post-réticulable thermiquement et, en option, une section de transition sans adhésif (8.1, 8.2) agencée entre la section adhésive respective (6.1, 6.2) et la section arrière (4.r), l'adhésif post-réticulable thermiquement étant un adhésif thermofusible ayant une température de fusion de préférence de 50 °C ou contenant un tel adhésif, qui est post-réticulable thermiquement au-dessus d'une température de réticulation de préférence de 70 °C.

15. Utilisation d'une partie d'enveloppe (4) selon la revendication 14 pour revêtir d'un placage un cadre de tiroir (1), notamment un cadre métallique, d'un meuble de rangement, notamment d'une armoire de cuisine, d'une armoire de salon, d'une armoire de chambre à coucher ou d'une commode.
